# EUROPÄISCHE PATENTSCHRIFT

(11) **EP 1 746 204 B1**
(45) Veröffentlichungstag und Bekanntmachung des Hinweises auf die Patenterteilung: **18.06.2008**
(21) Anmeldenummer: 06110274.5
(22) Anmeldetag: 22.02.2006
(51) Int. Cl.: D21G 1/00, D21F 7/00

(54) **Verfahren und Vorrichtung zur Schwingungsreduzierung in Papiermaschinen**
Method and device for reducing vibrations in paper machines
Procédé et dispositif pour réduire les vibrations dans les machines à papier

(30) Priorität: 18.05.2005 DE 102005022874
(43) Veröffentlichungstag der Anmeldung: 24.01.2007
(73) Patentinhaber: Voith Patent GmbH, 89522 Heidenheim (DE)
(72) Erfinder: Hilbing, Robert, 89081, Ulm (DE)
(74) Vertreter: Kunze, Klaus

(56) Entgegenhaltungen:
- US-A- 5 915 297
- US-A- 5 961 899

## Beschreibung

Diese Erfindung betrifft ein Verfahren zur Reduzierung von Schwingungen, insbesondere Resonanzschwingungen, sich drehender Walzen in Maschinen zur Herstellung und / oder Verarbeitung von Materialbahnen, insbesondere Faserstoffbahnen wie bspw. Papier-, Karton- oder Tissuebahnen. Des weiteren betrifft die Erfindung eine Vorrichtung zur Durchführung des erfindungsgemäßen Verfahrens.

Aufgrund von immer größer werdenden Maschinengeschwindigkeiten und immer größer werdenden Maschinenbreiten nimmt die Anzahl von Eigenschwingungsfrequenzen bei sich drehenden Walzen in diesen Maschinen immer mehr zu. Bei Kalandersystemen werden bspw. immer mehr Walzenstacks verwendet, wodurch bei diesen die Anzahl von Eigenschwingungsfrequenzen noch mehr vergrößert wird. Wird ein System mit einer seiner Eigenschwingungsfrequenzen angeregt, so schwingt sich dieses auf und es kommt zu Resonanzen, die zum Versagen des Systems führen können.

Aufgrund der Vielzahl der Eigenschwingungsfrequenzen bei modernen bahnverarbeitenden bzw. -herstellenden Maschinen wird es immer schwieriger Drehzahlbereiche für den Betrieb der Maschinen festzulegen, die im Bereich optimaler Produktivität liegen und in denen sich darüber hinaus keine Eigenschwingungsfrequenzen befinden.

Aus dem Stand der Technik sind mehrere Verfahren zur Vermeidung von Resonanzen sich drehender Walzen bekannt.

Die DE 102 04 770 offenbart ein Verfahren zur Schwingungsdämpfung indem phasenversetzt zur Schwingung der Walze in diese Kräfte eingeleitet werden.

Die US 5,961,899 offenbart ein Verfahren, bei dem zur Schwingungsdämpfung bei Kalandersystemen Gegenschwingungen erzeugt werden.

Die aus dem Stand der Technik bekannten Verfahren sind für die Anwendung bei schnell laufenden Papiermaschinen ineffizient und des weiteren aufwändig und somit kostspielig in deren mechanischen Ausführung.

Es ist die Aufgabe der vorliegenden Erfindung ein verbessertes und einfacheres Verfahren und eine verbesserte und vereinfachte Vorrichtung zur Reduktion von Resonanzen vorzuschlagen.

Die Aufgabe wird durch ein Verfahren zur Reduzierung von Resonanzen von Schwingungen in einer Maschine zur Herstellung und / oder Verarbeitung einer Materialbahn, insbesondere mit Nip bildenden Walzenpaaren, dadurch gelöst, indem bei zumindest einer sich drehenden Walze geeignete Maßnahmen zur Reduzierung von zu Resonanz führenden Schwingungen durchgeführt werden, wobei die geeigneten Maßnahmen umfassen, dass die Drehzahl der zumindest einen Walze wiederholt mit der Zeit oder anders ausgedrückt in zeitlicher Abfolge immer wieder verändert wird.

Der Erfindung liegt die Erkenntnis zugrunde, das s es aufgrund der Vielzahl von Eigenfrequenzen bei den heutigen bahnverarbeitenden bzw. -herstellenden Maschinen nahezu unmöglich ist, einen für eine ausreichende Produktivität sinnvollen Drehzahlbereich von Walzen zu finden, indem keine Eigenschwingungsfrequenz auftritt. Daher schlägt die Erfindung vor, die Drehzahl zumindest einer Walze immer wieder während der Betriebsdauer zu verändern, wobei die hierbei eingestellten Drehzahlen sowohl Eigenfrequenzen als auch keine Eigenfrequenzen in der Maschine anregen können. Durch die sich immer wiederholende Änderung der Drehzahl wird aber erreicht, dass in das die Walze umfassende System nicht genügend Energie eingekoppelt wird, um für die Produktion störende Resonanzen zu erzeugen.

Bei dem erfindungsgemäßen Verfahren werden demzufolge im Wesentlichen folgende Schritte ausgeführt:
-a) Betreiben der zumindest einen Walze bei einer Ausgangsdrehzahl,
-b) Verändern der Drehzahl der Walze von der Ausgangsdrehzahl auf eine Korrekturdrehzahl vor oder bei Auftreten von Resonanz im Schwingungszustand der Maschine, insbesondere der Walze,
-c) Betreiben der Walze bei der Korrekturdrehzahl,
-d) Wiederholen der Schritte a) bis c), wobei bei der Wiederholung die Korrekturdrehzahl der Schritte b) und c) der Ausgangsdrehzahl des Schritts a) entspricht.

Vorteilhafte Ausgestaltungen und Weiterbildungen der Erfindung sind in den Unteransprüchen angegeben.

Insbesondere für eine sichere Prozessführung ist es unerlässlich, dass der Schwingungszustand der Maschine, insbesondere der zumindest einen Walze ermittelt wird. Möglichkeiten der Ermittlung des Schwingungszustandes bestehen bspw. in der Ermittlung der Leistungsaufnahme des Antriebs der zumindest einen Walze und / oder Messung des Schwingungszustandes mittels Weg- und / oder Geschwindigkeits- und / oder Beschleunigungssensoren.

Mit Wegsensoren kann bspw. die relative Schwingung zwischen Maschine bspw. Maschinenstuhlung und Walze oder die relative Schwingung zwischen mehreren Walzen oder die relative Schwingung zwischen verschiedenen Teilen der Maschinenstuhlung gemessen werden.

Geschwindigkeits- und Beschleunigungssensoren werden mit der Maschinenstuhlung fest verbunden und messen deren Schwingung. Beide Sensoren müssen dort platziert werden, wo eine Energieeinkopplung zu einer messbaren Schwingung führt. Die Sensoren erfassen in diesem Fall eine aufkommende Energieeinkopplung (z.B. Zeitpunkt und Stärke der Energieeinkopplung) und können damit als Messsystem für die Drehzahländerung genutzt werden.

So ist es bspw. sinnvoll, bei einem Offline- Kalander mit bspw. 10 Nips die Leistungsaufnahme des Antriebs der zumindest einen Walze oder aller Walzen zu messen. Stellt sich beim Antrieb einer Walze oder bei mehreren Walzen eine signifikante Änderung, bspw. periodische Änderung, der Leistungsaufnahme heraus, kann daraus auf den Beginn einer Resonanz geschlossen werden. Mit dem erfindungsgemäßen Verfahren wird der sich anbahnenden Resonanz dadurch begegnet, indem die Drehzahl der Walzen des Kalanders geändert wird.

Es sind unterschiedliche Möglichkeiten denkbar, die das erfindungsgemäße Verfahren arbeiten kann.

Nach einer ersten bevorzugten Ausführungsform ist vorgesehen, dass die Drehzahl bei Ermittlung von aufkommender und / oder auftretender Resonanz im Schwingungszustand verändert wird. Dies bedingt, dass der Schwingungszustand der Maschine, insbesondere der Walze periodisch ermittelt wird. Bei Aufkommen von Resonanzschwingung setzt die Regelung derart ein, indem aktiv die Drehzahl der zumindest einen Walze auf eine andere Drehzahl eingestellt wird. Wird bei der so eingestellten Drehzahl nach einer Zeit wieder eine Resonanz ermittelt, so wird die Drehzahl wieder auf einen anderen Wert eingestellt und so weiter.

Nach einer zweiten zur ersten Ausführungsform alternativen Ausführungsform ist vorgesehen, dass die Drehzahl der Walze ohne Ermittlung des Schwingungszustandes zeitlich derart verändert wird, dass nicht genügend Energie in die Walze zur Erzeugung von Resonanz eingekoppelt wird. als auslösendes Moment für die Änderung der Drehzahl dient in diesem Fall nicht die Ermittlung einer sich anbahnenden Resonanz. Vielmehr wird in diesem Fall von vorne herein vermieden, dass sich eine Resonanz auch nur ansatzweise einstellen kann, indem der Zeitraum in dem die Walze mit einer festen Drehzahl betrieben wird so kurz ist, so dass im Fall, dass diese Drehzahl eine Eigenschwingungsfrequenz des Systems ist, nicht genügend Energie in das System eingekoppelt werden kann, um eine Resonanz zu erzeugen.

In beiden Fällen kann aber die Größe der Veränderung der Drehzahl und / oder die Zeitdauer der Veränderung der Drehzahl unter Berücksichtigung des ermittelten Schwingungszustandes eingestellt. Die Ermittlung des Schwingungszustandes löst also, im Gegensatz zur oben genannten Ausführungsform nicht eine Drehzahländerung aus, sondern dient zur Ermittlung der Änderungswerte. So ist es bspw. möglich, dass die Größe der Veränderung der Drehzahl adaptiv an den ermittelten Schwingungszustand angepasst wird, indem bspw. auf Basis des ermittelten Schwingungszustandes abgeschätzt wird, welche Größe der Veränderung der Drehzahl notwendig ist, um eine Resonanzaufschwingung zu verhindern.

Versuche haben gezeigt, dass eine Resonanz wirkungsvoll unterbunden werden kann, auch wenn die Schwingungsfrequenz nicht weit von der Eigenschwingungsfrequenz entfernt ist. Eine mögliche Ausgestaltung der Erfindung sieht deshalb vor, dass die Drehzahl bezüglich einer Ausgangsdrehzahl wiederholend erhöht und / oder reduziert wird. Hierdurch wird erreicht, dass die Drehzahl der zumindest einen Walze zur effektiven Verhinderung von Resonanz allzu weit von der für die Produktivität optimalen Arbeitsdrehzahl entfernt werden muss.

Nach einer bevorzugten Weiterbildung der Erfindung erfolgt die Größe der Veränderung der Drehzahl und / oder die Zeitdauer der Veränderung der Drehzahl stochastisch und / oder chaotisch. D.h. es wird stochastisch oder chaotisch ermittelt, um welchen Betrag sich die Drehzahl in Bezug zu einer Ausgangsdrehzahl oder zu einer mittleren Drehzahl ändert und / oder wie lange die so geänderte Drehzahl bis zur erneuten Änderung aufrechterhalten wird.

Vorzugsweise wird jede Drehzahl möglichst lange konstant gehalten. Eine bevorzugte Ausgestaltung der Erfindung sieht demzufolge vor, dass sich die Drehzahl zeitlich plateauförmig ändert.

Nach einer weiteren Ausgestaltung der Erfindung ist vorgesehen, dass sich die Drehzahl zeitlich periodisch, wie bspw. sinusförmig oder sägezahnförmig verändert.

Selbstverständlich sind auch Kombinationen von zeitlich plateauförmigen und periodischen Änderungen möglich.

In diesem Fall ist es möglich ,dass die Amplitude und / oder die Frequenz der sinusförmigen oder sägezahnförmigen Drehzahländerung zeitlich verändert wird.

Insbesondere bei Walzenanordnungen, die miteinander Nips bilden, treten die beschriebenen Resonanzschwingungen auf. Ein bevorzugte Ausführungsform der Erfindung sieht deshalb vor, dass die Drehzahl von zumindest zwei zumindest einen Nip bildenden Walzen verändert wird.

Das erfindungsgemäße Verfahren findet vorzugsweise Verwendung beim Betreiben von Nip bildenden Walzenanordnungen, insbesondere zumindest einer Presse und /oder einer Leimpresse und / oder einer Offsetpresse und / oder einem Glättwerk und /oder einem Kalander und / oder einem Superkalander.

Selbstverständlich ist es auch möglich, unterschiedliche Walzen an verschiedenen Stellen der Maschine in das erfindungsgemäße Verfahren mit einzubeziehen und abhängig von den ermittelten Schwingungen der Maschine, bspw. an einer von den Walzen unterschiedlichen Stelle, die Drehzahl der jeweiligen Walzen jeweils unterschiedlich zu verändern.

Die Vorrichtung zur Reduzierung von Schwingungen in einer Maschine zur Herstellung und / oder Verarbeitung einer Materialbahn, insbesondere mit Nip bildenden Walzenpaaren, umfasst eine Regeleinheit zur Einflussnahme auf zumindest eine sich drehende Walze, das ausgelegt ist, um die Drehzahl der Walze wiederholt mit der Zeit zu verändern und eine Messeinrichtung zur Ermittlung des Schwingungszustandes der Maschine, insbesondere der Walze, die mit der Regeleinheit gekoppelt ist.

Nach einer bevorzugten Ausgestaltung der erfindungsgemäßen Vorrichtung ist vorgesehen, dass die Regeleinheit mit der Messeinrichtung derart gekoppelt ist, dass die Drehzahl bei Ermittlung von aufkommenden und / oder auftretenden Resonanzen im Schwingungszustand verändert wird.

Nach einer anderen bevorzugten Weiterbildung der erfindungsgemäßen Vorrichtung ist vorgesehen, dass die Regeleinheit mit der Messeinrichtung derart gekoppelt ist, dass die Größe der Veränderung der Drehzahl und / oder die Zeitdauer der Veränderung der Drehzahl unter Berücksichtigung des ermittelten Schwingungszustandes erfolgt.

Die Erfindung wird anhand der folgenden schematischen Zeichnungen näher erläutert. Es zeigen:
- Fig. 1: eine erfindungsgemäße Vorrichtung mit der das erfindungsgemäße Verfahren durchführbar ist,
- Fig. 2: verschiedene Verläufe von Drehzahländerungen bei der Durchführung des erfindungsgemäßen Verfahrens.

Die Figur 1 zeigt eine Vorrichtung 1 zur Durchführung des erfindungsgemäßen Verfahrens zur Reduzierung von Schwingungen in einer Maschine zur Herstellung und / oder Verarbeitung einer Materialbahn. In der Figur 1 ist ein durch Walzen 2 und 3 gebildetes Walzenpaar zu erkennen, welches einen Nip 4 zwischen sich einschließt. Das Walzenpaar 2, 3 ist an einer schematisch gezeigten Stuhlung 5 der Maschine angeordnet. Die beiden Walzen 2 und 3 werden jeweils durch eine Antriebseinrichtung 7 bzw. 8 angetrieben. Die beiden Antriebseinrichtungen 7 und 8 werden durch eine Regeleinheit 9 geregelt, welches mit Drehzahlsensoren 10 und 11 kommuniziert, die jeweils mit einer der Walzen 2 und 3 wechselwirken.

Die Vorrichtung 1 weist eine Messeinrichtung 6 zur Ermittlung des Schwingungszustandes der Maschine, insbesondere der Walzen 2 und 3 und der Stuhlung 5 auf.

Bei den beiden Walzen 2 und 3 wird deren Schwingungszustand aus der Leistungsaufnahme der Antriebe 7 und 8 ermittelt, wobei aus einer periodischen Änderung der Leistungsaufnahme der beiden Antriebe 7 und 8 auf den Beginn einer Resonanzaufschwingung geschlossen werden kann. Zusätzlich, dies ist im vorliegenden Fall optional, kann der Schwingungszustand der Maschine mittels eines an der Stuhlung 5 angebrachten Vibrationssensors 12 ermittelt werden.

Erfindungsgemäß wird zur Reduzierung der Schwingungen die Drehzahl der beiden Walzen 2 und 3 wiederholt mit der Zeit verändert. Dies geschieht in der in der Figur 1 dargestellten Ausführungsform durch zeitliche Änderung der Leistungsabgabe der Regeleinheit 9 an die beiden Antriebe 7 und 8, wobei die hierdurch erreichte Drehzahl durch die beiden Drehzahlsensoren 10 und 11 überwacht wird.

Die Messeinrichtung 6 ist mit der Regeleinheit 9 derart gekoppelt, dass die Drehzahl der beiden Walzen 2 und 3 bei Ermittlung von aufkommenden und / oder auftretenden Resonanzen im Schwingungszustand der Walzen 2 und 3 und der Stuhlung 5 verändert wird. D.h. im vorliegenden Fall findet eine Veränderung der Drehzahl der beiden Walzen 2 und 3 durch die Regeleinheit 9 immer dann statt, wenn der von der Messeinrichtung 6 ermittelte Schwingungszustand auf eine Resonanz oder auf eine sich anbahnende Resonanz schließen lässt.

Alternativ dazu könnte die Drehzahl der Walzen 2 und 3 unabhängig von der Ermittlung von Resonanz im Schwingungszustandes zeitlich derart verändert werden, dass nicht genügend Energie in die Walze zur Erzeugung von Resonanz eingekoppelt wird.

Zusätzlich sind die Regeleinheit 9 und die Messeinrichtung 6 derart gekoppelt, dass die Größe der Veränderung der Drehzahl und / oder die Zeitdauer der Veränderung der Drehzahl unter Berücksichtigung des ermittelten Schwingungszustandes erfolgt.

Alternativ dazu könnte auch die Größe der Veränderung der Drehzahl und / oder die Zeitdauer der Veränderung der Drehzahl stochastisch und / oder chaotisch erfolgen.

Bei dem in der Figur 1 dargestellten Walzenpaar 2 und 3 kann es sich bspw. um ein Walzenpaar in einer Presse oder in einer Leimpresse oder in einer Offsetpresse oder in einem Glättwerk oder in einem Kalander oder in einem Superkalander handeln.

Handelt es sich bspw. um Kalander, so ist das erfindungsgemäße Verfahren selbstverständlich auf die Regelung von 10 oder mehr Walzen, wie bspw. bei einem 10 Nip Kalander ausdehnbar ohne den Gegenstand der Erfindung zu verlassen.

In Figur 2 sind verschiedene Verläufe von Drehzahländerungen nach dem erfindungsgemäßen Verfahrens dargestellt. Das ursprüngliche Leistungsabgabesignal wird jeweils mit einem Korrektursignal beaufschlagt, so dass von der Regeleinheit 9 an die Antriebe 7 und 8 eine Leistungsabgabe derart erfolgt, dass die beiden Walzen 2 und 3 einen der beiden in den Figuren 2a oder 2b dargestellten Drehzahlverläufe aufweisen. Der Einfachheit halber ist die ursprüngliche Drehzahl als über die Zeit gleich bleibend angenommen und erstreckt sich mit einem Wert ñ bezeichnet entlang der Zeitachse der Figuren 2a, 2b und 2c.

Der in der Figur 2a dargestellte sinusförmige zeitliche Drehzahlverlauf wird durch ein sinusförmiges Korrektursig nal generiert, wobei sich auch die Amplitude und die Frequenz der sinusförmigen Drehzahländerung zeitlich verändert. Wie bereits erläutert, erfolgt die Größe der Veränderung der Drehzahl (hier: Amplitude) und die Zeitdauer der Veränderung der Drehzahl (hier: Frequenz) unter Berücksichtigung des ermittelten Schwingungszustandes. Des weiteren erkennt man, dass zumindest im zeitlich anfänglichen Drehzahlverlauf der Figur 2a sich die Drehzahl bezüglich der ursprünglichen Ausgangsdrehzahl erhöht und reduziert. Erfindungsgemäß wird die Drehzahl auch, wie mit dem Bezugszeichen 1 bezeichnet, für eine längere Zeit auf einem Plateau konstant gehalten, falls keine Energieeinkopplung erfolgt.

Bei dem in der Figur 2b dargestellten zeitlichen Drehzahlverlauf handelt es sich um einen sägezahnförmigen Verlauf. Der Drehzahlverlauf wird durch ein sägezahnförmiges Korrektursignal generiert, mit welchem das ursprüngliche Ausgangssignal, analog zu Figur 2a, beaufschlagt wird. Im vorliegenden Fall werden die Amplitude und die Frequenz der sägezahnförmigen Drehzahländerung zeitlich verändert.

Die Figur 2c zeigt einen weiteren möglichen zeitlichen Drehzahlverlauf, bei dem sich die Drehzahl plateauförmig, d.h. von einem konstanten Drehzahlniveau zu einem anderen konstanten Drehzahlniveau ändert. Die Änderung kann hierbei sprungartig oder in Form einer flachen oder steilen Drehzahländerungsrampe erfolgen. Ein plateauförmiger Drehzahlverlauf kann bspw. dann erreicht werden, wenn die Größe der Veränderung der Drehzahl unter Berücksichtigung des ermittelten Schwingungszustandes erfolgt, so dass eine neue Drehzahl gefunden wird deren Niveau möglichst lange gehalten werden kann.

## Patentansprüche

1. Verfahren zur Reduzierung von Schwingungen in einer Maschine zur Herstellung und / oder Verarbeitung einer Materialbahn, insbesondere mit Nip bildenden Walzenpaaren, bei dem geeignete Maßnahmen zur Reduzierung der Schwingungen durch Einwirkung auf zumindest eine sich drehende Walze durchgeführt werden,
**dadurch gekennzeichnet,**
**dass** die geeigneten Maßnahmen umfassen, dass die Drehzahl der Walze wiederholt mit der Zeit verändert wird.

2. Verfahren nach Anspruch 1,
**dadurch gekennzeichnet,**
**dass** der Schwingungszustand der Maschine, insbesondere der Walze ermittelt wird.

3. Verfahren nach Anspruch 2,
**dadurch gekennzeichnet,**
**dass** der Schwingungszustand der Walze aus der Leistungsaufnahme des Antriebs der Walze und / oder mittels Weg- und / oder Geschwindigkeits- und / oder Beschleunigungssensoren ermittelt wird.

4. Verfahren nach Anspruch 2 oder 3,
**dadurch gekennzeichnet,**
**dass** die Drehzahl bei Ermittlung von aufkommenden und / oder auftretenden Resonanzen im Schwingungszustand verändert wird.

5. Verfahren nach Anspruch 1,
**dadurch gekennzeichnet,**
**dass** die Drehzahl der Walze ohne Ermittlung des Schwingungszustandes zeitlich derart verändert wird, dass nicht genügend Energie in die Walze zur Erzeugung von Resonanz eingekoppelt wird.

6. Verfahren nach einem der Ansprüche 1 bis 5,
**dadurch gekennzeichnet,**
**dass** die Drehzahl bezüglich einer Ausgangsdrehzahl erhöht und / oder reduziert wird.

7. Verfahren nach einem der Ansprüche 1 bis 6,
**dadurch gekennzeichnet,**
**dass** die Größe der Veränderung der Drehzahl und / oder die Zeitdauer der Veränderung der Drehzahl stochastisch und / oder chaotisch erfolgt.

8. Verfahren nach einem der Ansprüche 2 bis 6,
**dadurch gekennzeichnet,**
**dass** die Größe der Veränderung der Drehzahl und / oder die Zeitdauer der Veränderung der Drehzahl unter Berücksichtigung des ermittelten Schwingungszustandes erfolgt.

9. Verfahren nach einem der Ansprüche 1 bis 8,
**dadurch gekennzeichnet,**
**dass** sich die Drehzahl zeitlich plateauförmig verändert.

10. Verfahren nach Anspruch 9,
**dadurch gekennzeichnet,**
**dass** die Drehzahl von einem Plateau auf ein anderes Plateau springt.

11. Verfahren nach einem der Ansprüche 1 bis 10,
**dadurch gekennzeichnet,**
**dass** sich die Drehzahl zeitlich periodisch verändert.

12. Verfahren nach Anspruch 11,
**dadurch gekennzeichnet,**
**dass** sich die Drehzahl sägezahnförmig oder sinusförmig verändert.

13. Verfahren nach Anspruch 12,
**dadurch gekennzeichnet,**
**dass** die Amplitude und / oder die Frequenz der sinus- bzw. sägezahnförmigen Drehzahländerung zeitlich verändert wird.

14. Verfahren nach einem der Ansprüche 1 bis 13,
**dadurch gekennzeichnet,**
**dass** die Drehzahl von zumindest zwei zumindest einen Nip bildenden Walzen verändert wird.

15. Verwendung des Verfahrens nach einem der vorangegangenen Ansprüche beim Betreiben von Nip bildenden Walzenanordnungen, insbesondere zumindest einer Presse und / oder einer Leimpresse und / oder einer Offsetpresse und / oder einem Glättwerk und / oder einem Kalander und / oder einem Superkalander.

16. Vorrichtung zur Reduzierung von Schwingungen in einer Maschine zur Herstellung und / oder Verarbeitung einer Materialbahn, insbesondere mit Nip bildenden Walzenpaaren, mit einem Regelsystem zur Einflussnahme auf zumindest eine sich drehende Walze, und mit einer Messeinrichtung zur Ermittlung des Schwingungszustandes der Maschine, insbesondere der Walze, die mit dem Regelsystem gekoppelt ist
**dadurch gekennzeichnet,**
**dass** durch das Regelsystem die Drehzahl der Walze wiederholt mit der Zeit veränderbar ist.

17. Vorrichtung nach Anspruch 16,
**dadurch gekennzeichnet,**
**dass** das Regelsystem mit der Messeinrichtung derart gekoppelt ist, dass die Drehzahl bei Ermittlung von aufkommenden und / oder auftretenden Resonanzen im Schwingungszustand verändert wird.

18. Vorrichtung nach Anspruch 16 oder 17,
**dadurch gekennzeichnet,**
**dass** das Regelsystem mit der Messeinrichtung derart gekoppelt ist, dass die Größe der Veränderung der Drehzahl und / oder die Zeitdauer der Veränderung der Drehzahl unter Berücksichtigung des ermittelten Schwingungszustandes erfolgt.

## Claims

1. Method for reducing vibrations in a machine for producing and/or finishing a material web, in particular with pairs of rolls forming a nip, in which suitable measures for reducing the vibrations are carried out by acting on at least one rotating roll, **characterized in that** the suitable measures comprise changing the rotational speed of the roll repeatedly over time.

2. Method according to Claim 1, **characterized in that** the state of vibration of the machine, in particular of the roll, is determined.

3. Method according to Claim 2, **characterized in that** the state of vibration of the roll is determined from the power consumption of the drive of the roll and/or by means of displacement and/or speed and/or acceleration sensors.

4. Method according to Claim 2 or 3, **characterized in that** the rotational speed is changed when incipient and/or occurring resonances in the state of vibration are determined.

5. Method according to Claim 1, **characterized in that** the rotational speed of the roll is changed over time, without determining the state of vibration, by insufficient energy for the production of resonance being injected into the roll.

6. Method according to one of Claims 1 to 5, **characterized in that** the rotational speed is increased and/or reduced with respect to an initial rotational speed.

7. Method according to one of Claims 1 to 6, **characterized in that** the magnitude of the change in the rotational speed and/or the duration of the change in the rotational speed is set stochastically and/or chaotically.

8. Method according to one of Claims 2 to 6, **characterized in that** the magnitude of the change in the rotational speed and/or the duration of the change in the rotational speed is set by taking into account the determined state of vibration.

9. Method according to one of Claims 1 to 8, **characterized in that** the rotational speed changes in the manner of a plateau over time.

10. Method according to Claim 9, **characterized in that** the rotational speed jumps from one plateau to a different plateau.

11. Method according to one of Claims 1 to 10, **characterized in that** the rotational speed changes periodically over time.

12. Method according to Claim 11, **characterized in that** the rotational speed changes in the manner of a sawtooth or sinusoidally.

13. Method according to Claim 12, **characterized in that** the amplitude and/or the frequency of the sinusoidal or sawtooth-like change in rotational speed is changed over time.

14. Method according to one of Claims 1 to 13, **characterized in that** the rotational speed of at least two rolls forming at least one nip is changed.

15. Use of the method according to one of the preceding claims during the operation of roll arrangements forming a nip, in particular at least a press and/or a size press and/or an offset press and/or a smoothing unit and/or a calender and/or a supercalender.

16. Device for reducing vibrations in a machine for producing and/or finishing a material web, in particular with pairs of rolls forming a nip, having a control system for exerting an influence on at least one rotating roll, and having a measuring device for determining the state of vibration of the machine, in particular of the roll, which is coupled to the control system, **characterized in that**, by means of the control system, the rotational speed of the roll can be changed repeatedly over time.

17. Device according to Claim 16, **characterized in that** the control system is coupled to the measuring device in such a way that the rotational speed is changed when incipient and/or occurring resonances in the state of vibration are determined.

18. Device according to Claim 16 or 17, **characterized in that** the control system is coupled to the measuring device in such a way that the magnitude of the change in the rotational speed and/or the duration of the change in the rotational speed is set by taking into account the determined state of vibration.

## Revendications

1. Procédé pour réduire les vibrations dans une machine de fabrication et/ou de traitement d'une nappe de matériau, notamment avec des paires de rouleaux formant un pinçage, dans lequel on prend des mesures appropriées pour réduire les vibrations en agissant sur au moins un rouleau en rotation,
**caractérisé en ce que**
les mesures appropriées incluent que la vitesse de rotation du rouleau est modifiée de manière répétée dans le temps.

2. Procédé selon la revendication 1,
**caractérisé en ce que**
l'état de vibration de la machine, en particulier du rouleau, est déterminé.

3. Procédé selon la revendication 2,
**caractérisé en ce que**
l'état de vibration du rouleau est déterminé à partir de l'enregistrement de puissance de l'entraînement du rouleau et/ou au moyen de capteurs de course, et/ou de vitesse et/ou d'accélération.

4. Procédé selon la revendication 2 ou 3,
**caractérisé en ce que**
la vitesse de rotation est modifiée lors de la détermination de résonances sur le point de se produire et/ou se produisant dans l'état de vibration.

5. Procédé selon la revendication 1,
**caractérisé en ce que**
la vitesse de rotation du rouleau est modifiée dans le temps sans déterminer l'état de vibration, de telle sorte qu'il n'y ait pas suffisamment d'énergie injectée dans le rouleau pour produire une résonance.

6. Procédé selon l'une quelconque des revendications 1 à 5,
**caractérisé en ce que** la vitesse de rotation est augmentée et/ou réduite par rapport à une vitesse de rotation de départ.

7. Procédé selon l'une quelconque des revendications 1 à 6,
**caractérisé en ce que**
l'ampleur de la variation de la vitesse de rotation et/ou la durée de la variation de la vitesse de rotation se produisent de manière stochastique et/ou chaotique.

8. Procédé selon l'une quelconque des revendications 2 à 6,
**caractérisé en ce que**
l'ampleur de la variation de la vitesse de rotation et/ou la durée de la variation de la vitesse de rotation se produisent en tenant compte de l'état de vibration déterminé.

9. Procédé selon l'une quelconque des revendications 1 à 8,
**caractérisé en ce que**
la vitesse de rotation varie dans le temps en forme de plateau.

10. Procédé selon la revendication 9,
**caractérisé en ce que**
la vitesse de rotation saute d'un plateau à un autre.

11. Procédé selon la revendication 1 à 10,
**caractérisé en ce que**
la vitesse de rotation varie périodiquement dans le temps.

12. Procédé selon la revendication 11,
**caractérisé en ce que**
la vitesse de rotation varie en dents de scie ou en forme sinusoïdale.

13. Procédé selon la revendication 12,
**caractérisé en ce que**
l'amplitude et/ou la fréquence de la variation de la vitesse de rotation varient de manière sinusoïdale ou en dents de scie.

14. Procédé selon l'une quelconque des revendications 1 à 13,
**caractérisé en ce que**
l'on fait varier la vitesse de rotation d'au moins deux rouleaux formant au moins un pinçage.

15. Utilisation du procédé selon l'une quelconque des revendications précédentes pour faire fonctionner des agencements de rouleaux formant un pinçage, notamment au moins une presse et/ou une presse à encoller et/ou une presse offset et/ou une lisseuse et/ou une calandre et/ou une supercalandre.

16. Dispositif pour réduire les vibrations dans une machine pour la fabrication et/ou le traitement d'une nappe de matériau, notamment avec des paires de rouleaux formant un pinçage, comprenant un système de réglage pour influer sur au moins un rouleau en rotation, et comprenant un dispositif de mesure pour déterminer l'état de vibration de la machine, en particulier du rouleau, qui est accouplé au système de réglage,
**caractérisé en ce que**
la vitesse de rotation du rouleau peut être modifiée par le système de réglage de manière répétée dans le temps.

17. Dispositif selon la revendication 16,
**caractérisé en ce que**
le système de réglage est accouplé au dispositif de mesure de telle sorte que la vitesse de rotation soit modifiée lors de la détermination de résonances sur le point de se produire et/ou se produisant dans l'état de vibration.

18. Dispositif selon la revendication 16 ou 17,
**caractérisé en ce que**
le système de réglage est accouplé au dispositif de mesure de telle sorte que l'ampleur de la variation de la vitesse de rotation et/ou la durée de la variation de la vitesse de rotation se produisent en tenant compte de l'état de vibration déterminé.
